# FASCICULE DE BREVET EUROPEEN

(11) **EP 3 231 314 B1**
(45) Date de publication et mention de la délivrance du brevet: **19.09.2018**
(21) Numéro de dépôt: 17000296.8
(22) Date de dépôt: 08.02.2017
(51) Int. Cl.: A45C 3/04, A45C 7/00, A45C 13/00

(54) **KIT D'EMBALLAGES POUR ACHATS EN VRAC DE FRUITS ET LÉGUMES**
VERPACKUNGSKIT FÜR DEN VERPACKUNGSFREIEN EINKAUF VON OBST UND GEMÜSE
KIT OF PACKAGES FOR PURCHASES OF LOOSE FRUIT AND VEGETABLES

(30) Priorité: 25.07.2016 FR 1601146
(43) Date de publication de la demande: 18.10.2017
(73) Titulaire: Sandyck, Josette, 59226 Rumegies (FR)
(72) Inventeur: Sandyck, Josette, 59226 Rumegies (FR)

(56) Documents cités:
- WO-A1-2005/053456
- WO-A2-2009/065155
- GB-A- 2 450 499
- US-A- 5 044 699
- US-A1- 2010 158 414

## Description

La présente invention concerne un kit de sacs d'emballage. La présente invention permet la suppression des sacs plastiques pour l'adaptation à la loi n° 2015-992 du 17 août 2015 relative à la transition énergétique pour la croissance verte.

L'ensemble des commerces, petites, moyennes et grandes surfaces ainsi que les marchands de marchés, ne sont plus autorisés à mettre à disposition, de leurs clients, des sacs plastiques pour les fruits et légumes en vrac.
A part les emballages en papier qui seront proposés, l'organisation revient, à chacun d'être équipé de contenants pour s'approvisionner en fruits et légumes en vrac, pour les courses de la semaine ou journalières. Il reste la possibilité des sacs en papier. Mais pour optimiser l'économie des ressources naturelles, le sac réutilisable est d'un grand intérêt.

US 2010/0158414 A1 décrit un kit de sacs d'emballage qui peut comprendre six sacs en matériau polymérique rangés dans une housse. WO 2005/053456 A1 décrit un kit de sacs d'emballage qui peuvent être réalisés en polyester 100%. GB 2450499 A décrit un kit de sacs d'emballage réalisés dans un tissu léger, qui peuvent être rangés dans une housse.

Le dispositif de l'invention consiste en la création d'un kit de sacs d'emballage tel que défini dans la revendication 1. Le kit est composé de 6 sacs déclinés en quatre couleurs : 1 rouge - 1 jaune - 1 orange avec une impression FRUITS et 3 verts avec une impression LEGUMES.

Le kit de sacs d'emballage sera réalisé en polyester 100%, dont le grammage sera entre 30 et 60 gr au m², pour limiter le poids du kit de sacs d'emballage entre 180 gr et 200 gr.
Chaque sac mesurera 35 cm utile de haut sur 23 cm de large, hors soufflet. Un soufflet d'aisance de 5 cm à 10 cm de chaque côté donnera une largeur d'ouverture de 28 cm à 33 cm et permettra suivant la densité de la marchandise un remplissage de 1 kg à 1kg500 facilement. Deux anses permettront la maniabilité du sac rempli. La longueur de l'anse sera de 30 cm entre les deux points de ses bases.

La matière 100% polyester permettra l'adhésion de l'étiquette actuelle de pesée, qui se fait en grande partie dans les rayons d'approvisionnement, sur le sac pour le passage en caisse.

La matière 100% polyester permettra un décollage de l'étiquette sans aucune détérioration du sac réutilisable, ni trace de colle.

La matière 100% polyester permettra un entretien facile afin de préserver une règle d'hygiène optimale et une réutilisation dans de bonnes conditions.

La matière 100% polyester est d'une bonne résistance et àssurera une durée de vie, au kit de sacs d'emballage, satisfaisante.

Le kit de sacs d'emballages peut aider la personne dans ses courses, comme rappel du besoin.

Le kit de sacs d'emballages sera peu encombrant de par son poids et de par son rangement dans une simple housse avec ouverture resserrée par un élastique, comparable à un bonnet de bain, suivant le dessin et portant un nom qui sera imprimé, qui se rapportera à sa forme et au rangement des 6 sacs d'emballage en spirale à l'intérieur.

Le kit de sacs d'emballage pourra se ranger de la façon suivante : Il suffira d'attraper les 6 sacs, ensemble, par le fonds - de les vider de l'air en glissant la main à partir des fonds vers les anses, pour les enrouler autour de la main en terminant par un lien, dans le centre de la spirale formée, au moyen des anses et pour les ranger dans la housse citée ci-dessus.

Le tout ne fera plus qu'une boule de 10 cm environ de diamètre, souple, de 180 gr à 200 gr maximum, qui trouvera facilement sa place dans un sac à main, dans une poche ou dans la boîte à gants de la voiture. Cette invention pourra être adaptée et déclinée aussi pour multiples autres usages.

Les dessins annexés illustrent l'invention :
La figure 1 représente l'ensemble des 6 sacs en leur couleur et destination.
La figure 2 présente en détail la conception du sac avec soufflets et anses.
La figure 3 présente la housse de rangement recto et verso.

En référence à ces dessins le dispositif comporte 6 sacs (1) de dimension de 35 cm de hauteur sur 23 cm de largeur avec le schéma du sac recto et verso avec soufflets (2) d'aisance de 5 à 10 cm et surmonté d'anses (3) de longueur totale chacune de 30 cm, et la housse (4) de rangement recto et verso avec resserrement par élastique piqué.

Le dispositif intéressera prioritairement les particuliers soucieux de l'économie des ressources naturelles.

## Revendications

1. Kit de sacs d'emballage pour achats en vrac de fruits et légumes comportant un ensemble de six sacs (1) en polyester 100% de grammage entre 30 et 60 gr. au m² pour limiter le poids du kit, peu encombrant de par son poids pour aider le particulier dans ses courses de denrées alimentaires en vrac, ledit kit étant rangé en spirale dans une housse (4), pour se loger dans un sac à main, une poche ou la boite à gants de la voiture.

## Patentansprüche

1. Ein Satz Verpackungsbeutel für den Kauf von separatem Obst und Gemüse, bestehend aus 6 Säcken aus 100% Polyester mit einem Gewicht von 30 bis 60 Gramm. pro m², um das Gewicht zu optimieren. Die Taschen sind sehr leicht, um dem Verbraucher beim Kauf von 5 verschiedenen Obst- und Gemüsesorten zu helfen.
Das Set ist als Spirale in einer Schutzhülle verpackt und kann in einer Handtasche, einer Einkaufstasche oder im Handschuhfach aufbewahrt werden.

## Claims

1. A set of packaging bags for the purchase of separate fruit and vegetables, consisting of 6 bags ,made out of 100% polyester with a weight of 30 to 60 gr. per m² to optimize the weight. The bags are very light to help the consumer with his purchase of 5 different types of fruit and vegetables.
The set is packed as a spiral in a protective cover and can be stored in a handbag, a shopping bag or in the glove compartment.
